# EUROPÄISCHE PATENTSCHRIFT

(11) **EP 1 163 084 B1**
(45) Veröffentlichungstag und Bekanntmachung des Hinweises auf die Patenterteilung: **14.04.2004**
(21) Anmeldenummer: 00907648.0
(22) Anmeldetag: 29.02.2000
(51) Int. Cl.: B24B 31/108

(54) **SCHLEIFMASCHINE**
GRINDING MACHINE
RECTIFIEUSE

(30) Priorität: 19.03.1999 DE 19912348
(43) Veröffentlichungstag der Anmeldung: 19.12.2001
(73) Patentinhaber: Gegenheimer, Helmut, 75210 Keltern-Dietlingen (DE)
(72) Erfinder: LUTZ, Helmut, D-75196 Remchingen-Nöttingen (DE)
(74) Vertreter: Lempert, Jost, Dipl.-Phys. Dr. rer.nat.
(86) Internationale Anmeldenummer: PCT/EP2000/001675
(87) Internationale Veröffentlichungsnummer: WO 2000/056501

(56) Entgegenhaltungen:
- EP-A- 0 232 532
- EP-A- 0 649 705
- EP-A- 0 791 430
- DE-A- 19 728 931
- GB-A- 1 446 414
- US-A- 5 279 074

## Beschreibung

Die Erfindung betrifft eine Schleifmaschine zum Trockenschleifen von Schleifgut mittels Schleifkörpern, gemäß dem Obenbegriff des Anspruchs 1. Eine solche Schleifmaschine ist aus US 5 279 074 A bekannt.

Es sind zum Beispiel Fliehkraft-Gleitschleifmaschinen bekannt, die aus einem zweiteiligen Behälter mit einem schalenartig drehbaren, einen Boden bildenden, Behälterunterteil und einem stationären zylindrischen Behälteroberteil bestehen.

Derartige Schleifmaschinen finden für die Oberflächenbearbeitung von Schleifgut, zum Beispiel von kleineren Teilen und Werkstücken, Verwendung, die zusammen mit Schleifkörpern und gegebenenfalls einem flüssigen Verfahrensmittel in dem Behälter bewegt wird. Wird das Unterteil in Drehung versetzt, so werden die zu behandelnden Werkstücke auf dem Teller nach außen bewegt, bis sie auf die Innenwandung des Behälters auftreffen, an der sie abgebremst werden. Durch nachströmende Werkstücke stellt sich eine umlaufende Werkstückbewegung ein, die eine intensive Schleif- oder Polierbearbeitung bewirkt.

Nachteilig bei solchen Fliehkraft-Gleitschleifmaschinen ist insbesondere, dass die Abdichtung des Ringspaltes und die Führung der diesen begrenzenden Flächen erhebliche Probleme verursacht, die nur mit großem Aufwand und entsprechender Kosten überwunden werden können. Es besteht die Gefahr, dass von Ober- und Unterteil, insbesondere das Unterteil, sich in Folge von Reibung sehr stark erwärmt, wenn Teile des Schleifgutes und/oder zusätzlich zugegebener Schleifkörper während des Betriebs in den Spalt zwischen Behälterboden und rotierendem Teller gelangen. Hierdurch resultiert einerseits eine nur verhältnismäßig kurze Standzeit der Schleifmaschine, andererseits muss diese während der Bearbeitung von Schleifgut häufig abgeschaltet werden, um eine Überhitzung sowohl der Schleifmaschine als auch des Schleif- bzw. Poliergutes zu vermeiden.

Die EP 791 430 sieht eine Schleifmaschine vor, bei der eine Ausbildung getroffen ist um eine thermische Expansion zwischen den einander gegenüberstehenden Flächen eines drehbaren Tellers und der umgebenden stationären Gehäusewandung zu gestalten, wobei diese Maßnahme eine elastische Lage und in dieser angeordnete Luftkammern beinhaltet.

Hierdurch mag ein Eindringen von Schleifmaterial unter den Teller weitgehend verhindert werden, soweit Schleifmaterial dennoch unter den Teller dringt, blockiert es dessen Bewegung, so dass von Zeit zu Zeit eine Reinigung erforderlich ist.

Eine gattungsgemäße Schleifmaschine betrifft auch die US 5. 279 074, die stationäres Gehäuse mit einem in diesem angeordneten Teller aufweist. Auch dieser ist grundsätzlich starr, wenn auch auf seiner Oberseite mit einer elastischen Schicht belegt. Auch hier kann in den Teller gelangtes Schleifmaterial nicht wieder in den Schleifraum gefördert werden.

Die DE 197 28 931 A1 zeigt eine Flüssig-Schleifmaschine zur Flüssigbearbeitung von Werkstücken. Es ist ein elastischer Teller vorgesehen, dessen Radialerstreckung die Radialerstreckung des umgebenden Behälters übertrifft, so dass der Teller mit seinen flexiblen Rändern fest gegen den Behälter gedrückt wird, wobei die Druckkraft durch die Fliehkraft bei Drehbetrieb des Tellers noch verstärkt wird. Die zur Nassbearbeitung erforderliche Flüssigkeit wird unterhalb des Tellers in den Behälter eingebracht und unter die vorstehend erwähnten Anlegekräfte überwindenden Druck zwischen Tellerrand und Behälterwandung in den Bearbeitungsraum gedrückt; hierdurch wird allerdings unter erheblichem technischen und konstruktiven Aufwand ein Eindringen von Schleifmaterial im Bereich unterhalb des Drehtellers verhindert, was in dieser Form nur bei Nassbearbeitung möglich ist.

Der Erfindung liegt die Aufgabe zugrunde, eine einfach ausgebildete und preiswerte Trockenschleifmaschine zu schaffen, die bei einer geringen Verschleißanfälligkeit zuverlässig arbeitet und eine hohe Standzeit aufweist.

Erfindungsgemäß wird diese Aufgabe mit einer Trockenschleifmaschine gemäß dem Anspruch 1 gelöst.

Der Teller weist auch einen Abstand vom Boden des Behälters aus. Eine äußerst bevorzugte Ausgestaltung sieht vor, dass die Größe des Spaltes zwischen Teller- und Behälterwand kleiner ist als der axiale Abstand des Tellers vom Behälterboden. Hierdurch ist sichergestellt, dass unter den Teller Teilchen geraten können, die deutlich kleiner als der Abstand des Tellers vom Boden sind.

In weiterer Ausgestaltung ist vorgesehen, dass die Breite oder Stärke des Spaltes zwischen Teller und Behälterwand und/oder des Abstandes zwischen Teller und Behälterboden wenigstens ein Zehntel Millimeter, höchst vorzugsweise wenigstens zwei Millimeter beträgt, wobei sie in der Regel bei sehr feinem Poliermaterial, wie Walnussgranulat, zwei Millimeter nicht übersteigt, bei groberem Granulat aber höchst vorzugsweise zwischen drei und vier Millimeter liegen kann.

Es hat sich erstaunlicherweise herausgestellt, dass bei einer Fliehkraft-Gleitschleifmaschine mit in dem Behälter befindliche Flüssigkeit diese aus dem Spalte zwischen drehbaren Teller und Boden des stationären Behälters ausgetrieben wird und sich dort keine Flüssigkeit befindet, ohne dass im Hinblick auf die erfindungsgemäße Ausgestaltung der Maschine eine aktive Fördereinrichtung, wie sie beim Stand der Technik vorhanden ist, erforderlich ist. Hierdurch wird verhindert, dass in diesem Bereich Schleifgut, auch abgebrochene Bruchteile von größeren Schleifkörnern geraten und damit zur Beeinträchtigung der Lagerung des Tellers bzw. der durch den Boden nach außen geführten Antriebsachse des Tellers führt. Durch die flexible Ausbildung des Tellers zusammen mit den weiteren Merkmalen des Anspruchs 1 das gleiche bei Trockenschleifen erreicht, nämlich das Verhindern des Eindringens von Schleifkörpern oder Bruchteilen derselben und insbesondere das Austreiben derselben aus dem Zwischenraum oder Abstandsbereich zwischen drehbarem Teller und stationärem Boden.

Durch diese Ausgestaltung des Tellers wird ebenfalls sichergestellt, dass bei Eindringen eines Schleifkörper- oder Schleifgutteilchens in den Spalt dieses lediglich durch die relative Drehbewegung zwischen Teller und Behälterboden wieder nach außen gefördert wird, aber durch die Nachgiebigkeit des Tellers bzw. seiner Unterseite kein Verschleiß auftritt und insbesondere verhindert wird, dass die Lagerung des Tellers beeinträchtigt wird.

Durch die Erfindung ist die Konstruktion sehr preiswerter und betriebssicherer Fliehkraft-Gleitschleifmaschine möglich, die zudem den Einsatz sehr feiner Schleif- und /oder Polierkörper erlauben.

In weiterer bevorzugter Ausgestaltung ist insbesondere vorgesehen, dass eine Antriebsachse des Schleiftellers flüssigkeitsdicht durch den Boden des Behälters geführt ist.

Der Teller oder der Belag auf seiner Unterseite kann beispielsweise aus einem elastomeren Kunststoff und insbesondere aus Gummi, aber auch aus Filz, Baumwollgewebe oder einem üblich nachgiebigen Bodenbelag, wie PVC-Bodenbelag, Teppichboden jeder Art bestehen.

In bevorzugter Ausgestaltung ist weiterhin vorgesehen, dass der Teller einen nach oben gezogenen Umfangsrand hat. Der Teller weist über den größten Teil seiner Fläche einen ebenen Boden auf; lediglich der Rand ist etwas hochgezogen, so dass ein über den Tellerboden ragender Umfangsrand an demselben vorgesehen ist.

Wenn auch insbesondere bei kleineren Tellern, bis etwa 250 mm Durchmesser, eine schleifende Abdichtung zwischen Tellerrand und umgebendes Topfteil vorgesehen sein kann, kann aufgrund der mit dem flexiblen Teller verbundenen geringen Verschleißanfälligkeit der erfindungsgemäßen Trockenschleifmaschine kann der Spalt insbesondere auch größer als die minimalen Abmessungen der Schleif- bzw. Polierkörperteilchen sein, wobei er aber in deren Größenordnung bleibt, insbesondere nicht mehr als das doppelte oder dreifache betragen sollte, so dass diese beim Betrieb der Schleifmaschine unter den Teller wandern und sich aufgrund der Relativbewegung des flexiblen rotierenden Tellers bezüglich des Behälterbodens wieder lösen und radial nach außen in Richtung der Behälterwand transportiert werden können.

Bei sehr feinem Poliermaterial, wie Walnussgranulat, sollte der Spalt ebenfalls sehr klein sein. Die Breite b des Spaltes beträgt bei groberem Granulat vorzugsweise wenigstens 2 mm und höchst vorzugsweise etwa zwischen 3 und 4 mm. Die Spaltbreite kann insbesondere auch veränderlich sein, um den Spalt an das verwendete Granulat anzupassen. Dabei kann eine Einstellbarkeit des Spaltes mittels beliebiger bekannter Mittel, zum Beispiel durch zwischen Behälterboden und Teller einbringbare Unterlegscheiben oder dergleichen, vorgesehen sein. Der Spalt kann beispielsweise auch über Stellschrauben einstellbar sein, mittels denen eine den Behälterboden durchsetzende Welle zur Lagerung des flexiblen Tellers höhenverstellbar und auf beliebiger Höhe fixierbar ist. Alternativ kann auch der Behälter bezüglich des Tellers höhenverstellbar und in einer gewünschten Höhe fixierbar sein.

Eine weitere bevorzugte Ausgestaltung ist dadurch gekennzeichnet, dass unterhalb des Tellers im Boden des Behälters ein verschließbarer Auslaß vorgesehen ist.

In weiterer bevorzugter Ausgestaltung ist vorgesehen, dass das Gehäuse einstückig ist, wobei insbesondere das Gehäuse und/oder der Behälter aus Kunststoff besteht. Hierdurch lässt sich die erfindungsgemäße Schleifmaschine fertigungsökonomisch und damit preiswert herstellen. Dazu trägt auch bei, dass das Getriebe unterhalb des Tellers angeordnet ist. In alternativer Ausgestaltung kann vorgesehen sein, dass der Antrieb als Getriebemotor mit integriertem Getriebe ausgebildet ist, wobei dann insbesondere der Motor mit seiner Achse vertikal ausgerichtet ist und eine Abtriebswelle am unteren Ende des Motors austritt und die Oberseite des Motors im wesentlichen auf der gleichen Höhe die die Oberseite des Behälters ist.

Durch die erfindungsgemäße Ausgestaltung der Schleifeinheiten können in einer Maschine mit geringem konstruktivem Aufwand gegebenenfalls auch mehrere Schleifeinheiten vorhanden sein, um beispielsweise die rationelle Bearbeitung von schwereren und/oder stoßempfindlichen Werkstücken zu ermöglichen, die eine gemeinsame Bearbeitung mehrerer Werkstücke in einem einzigen Behälter nicht zulassen. Es können dabei sogar sehr viele Einheiten vorgesehen sein, beispielsweise mehr als 30. Hierbei können die Teller der einzelnen Behälter entweder separat angetrieben sein oder die Schleifmaschine weist einen gemeinsamen Antrieb für alle Einheiten auf. In letztgenanntem Fall können die auf jeweils einer Well angeordneten Teller der Einheiten über Kupplungselemente, wie kämmende Zahnräder, Keilriemen oder dergleichen, mit dem zentralen Antrieb verbunden sein, wobei die Teller einzelner Behälter vorzugsweise separat vom zentralen Antrieb entkoppelbar sind, so dass während der Schleifbearbeitung von Werkstücken in einigen Behältern der Schleifmaschine die anderen Behälter beispielsweise gereinigt bzw. entleert und erneut mit Werkstücken beaufschlagt werden können. Eine erfindungsgemäße Schleifmaschine kann insbesondere zum Trockenpolieren von Schmuck, Dentalteilen etc. eingesetzt werden.

Nachstehend ist die Erfindung anhand einer bevorzugten Ausführungsform unter Bezugnahme auf die Zeichnung im einzelnen erläutert. Dabei zeigt:
- Fig. 1: einen Behälter einer Fliehkraft-Gleitschleifmaschine;
- Fig. 2: eine andere Ausgestaltung einer Schleifmaschine;
- Fig. 3: eine weitere Ausgestaltung einer Schleifmaschine in Seitenansicht; und
- Fig. 4: die wesentlichen Teile der Gleitmaschine gemäß Figur 3 im Vertikalschnitt.

Die in Fig. 1 dargestellte Schleifeinheit 1 einer Fliehkraft-Gleitschleifmaschine in Form einer Tellerfliehkraftmaschine weist einen Behälter 2 mit einem drehbaren Teller 3 auf. Ist der Teller starr, so wird mit Flüssigkeit im Behälter gearbeitet.

Grundsätzlich kann der Teller - für Nass- und Trockenbearbeitung - aber aus einem flexiblen Material, z.B. Gummi, sein. Der Teller wird durch eine Welle 3a angetrieben. Die Welle 3b durchsetzt, vorzugsweise flüssigkeitsdicht, einen Behälterboden 2a und ist an diesem über Lager 4 drehbar gelagert. Der Teller 3 ist unter Ausbildung eines Spaltes 5 vom Behälterboden 2a beabstandet, wobei die Spaltbreite b beispielsweise bei Trockenbearbeitung etwa 3 mm beträgt. Der Teller 3 und/oder der Behälter 2 kann z. B. unter Variation der Spaltbreite b höhenverstellbar anordbar sein.

Beim Betrieb der Schleifmaschine ermöglicht der vergleichsweise breite Spalt 5, dass kleine Teilchen des Schleifgutes oder insbesondere der Schleifkörper zwischen Teller 3 und Behälterboden 2a gelangen können, wobei diese aufgrund des rotierenden flexiblen Tellers 3 wieder in Richtung der Behälterwand 2b gefördert werden, ohne dass ein nennenswerter Verschleiß von Behälterboden 2a bzw. Teller 3 auftritt. Weiterhin wird aufgrund des flexiblen Tellers 3 die Erzeugung von Reibungswärme weitgehend verhindert, indem unter den Teller 3 gelangte Schleifkörper nicht etwa zermalmt, sondern radial nach außen gefördert werden.

Eine Schleifmaschine weist insbesondere mehrere, z.B. mehr als 30 Einheiten auf, die eine rationelle separate Bearbeitung relativ schwerer (z.B. schwerer als 10 g) und/oder stoßempfindlicher Werkstücke gewährleisten. Der Durchmesser D des Behälters 2 kann z.B. etwa 45 cm betragen.

Die Figur 2 zeigt eine andere Ausgestaltung einer Schleifmaschine, die konstruktiv einfach ausgebildet ist und daher mit geringem Kostenaufwand hergestellt und preiswert angeboten werden kann, so dass sie auch im Privatbereich zum Aufpolieren privater Schmuck-stücke eingesetzt werden kann.

Die Schleifmaschine 1 der Figur 2 weist ein einstückiges Gehäuse 2' auf, das vorzugsweise aus Kunststoff besteht, so dass insbesondere auch der Behälter 2 in Kunststoff ausgebildet ist. Im Behälter 2 ist wiederum ein Teller 3 angeordnet. Der Teller 3 weist bei dieser Ausgestaltung einen schräg nach oben gezogenen Umfangsrand 3a auf, dessen Außenwandung der Kontur des Behälters in diesem Bereich folgt, so dass radial zwischen Teller 3 bzw. dessen Umfangsrand 3a und Behälter 2 bzw. Behälterwand 2b ein endlicher Spalt 5 gebildet ist, der über seine gesamte Höhe im wesentlichen die gleiche Abmessung hat. Durch den nach oben gezogenen Tellerrand 3a wird eine schüsselförmige Aufnahme für das Schleifgut geschaffen.

Durch den Behälterboden 2b führt die Antriebswelle 3b für den Teller 3. Diese ist mit einer Abtriebswelle 12a eines Getriebes 12 gekoppelt, welche durch einen Zentrierring 12b zentriert wird. In der dargestellten Ausführungsform ist der Antrieb 11 als Getriebemotor 14 ausgebildet, bei dem Motor 13 und Getriebe 12 miteinander integriert sind. Demgemäß ist nicht nur das Getriebe 12 sondern auch der Antriebsmotor 13 unterhalb des Behälters 2 in einem Fuß 2c des Gehäuses 2' angeordnet. Der Getriebemotor 14 ist über Schraubverbindungen 14a am Gehäuse 2', genauer am Behälterboden 2b befestigt.

Die Figuren 3 und 4 zeigen eine weitere Ausgestaltung der Erfindung, bei der die Schleifmaschine ebenfalls konstruktiv einfach ausgebildet und damit preisgünstig herstellbar ist.

Bei dieser Ausgestaltung weist das Gehäuse 2' einen Fuß 2c auf, der allerdings nicht einstückig mit dem Behälter 2 ausgebildet ist. Der Behälter 2 ist vielmehr in noch zu erläutender Weise an dem Fuß 2c festgelegt. Auf jeden Fall ist bei dieser Ausgestaltung, wie insbesondere die Figur 3 zeigt einen Motor 13 seitlich des Behälters 2 und des Fußes 2c derart angeordnet, dass die Abtriebswelle des Motors 13 (selbst nicht dargestellt) nach unten hin aus dem Motor 13 austritt. Das Getriebe 12 ist ebenfalls unterhalb des Motors 13 angeordnet, wobei der Antrieb 11 ebenfalls als Getriebemotor 14 ausgebildet sein kann. Die Oberseite des Motors 13 liegt im wesentlichen auf der gleichen Höhe wie die Oberkante des Behälters 2. Zwischen Behälter 2 und Motor 13 ist eine Schutzwand 16 vorgesehen, die vorzugsweise teilbogenförmig insbesondere halbbogenförmig um den Behälter 2 herumgeführt ist. Alternativ kann auch der dem Motor 13 zugewandte Wandungsbereich gegenüber dem Motor 13 abgewandten Wandungsbereich des Behälters 2 erhöht ausgebildet sein, um eine solche Schutzwandwirkung zu erzeugen.

Unterhalb des Tellers 3 ist weiterhin im Behälterboden 2b eine verschließbare Öffnung 15 vorgesehen, über die gegebenenfalls unter den Teller 3 gelangtes Schleifmaterial entfernt werden kann.

Aus der Figur 4 ist ersichtlich, dass im Fuß 2c des Gehäuses 2' ein U-förmiger Bügel 17 vorgesehen ist, der mit seinen Schenkeln am Fuß 2c des Gehäuses angebracht ist. Mit seinem Steg trägt er den Behälter 2. Eine Antriebsachse 3b für den Teller 3 führt durch den Boden 2b und den Steg des Bügels 17 in das Getriebe 12 hindurch, dass von seinen Teilen unmittelbar unter dem Motor 13 bis mittig unter den Behälter 2 reicht, indem entsprechende Zwischenzahnräder oder andersartige Getriebeausgestaltungen wie durch gezähnte Bänder etc., vorgesehen sind.

## Patentansprüche

1. Schleifmaschine zum Trockenschleifen von Schleifgut mittels Schleifkörpern, mit wenigstens einer Schleifeinheit (1) mit einem stationären Behälter (2) zur Aufnahme von Schleifgut und einem oberhalb eines Bodens (2a) des Behälters (2) in einem endlichen Abstand (5) zur umgebenden Behälterwand (2b) angeordneten drehbaren Teller (3), **dadurch gekennzeichnet, daß** der Teller (5) in flexiblem Material ausgebildet ist, so daß bei Eindringen eines Schleifkörpers oder Schleifgutteilchens in den Spalt zwischen dem drehbaren Teller (3) und dem Behälterboden (2a) dieses durch die relative Drehbewegung zwischen Teller (3) und Behälterboden (2a) wieder nach außen gefördert wird und so an der Unterseite des Tellers (3) kein Verschleiß auftritt.

2. Schleifmaschine nach Anspruch 1, **dadurch gekennzeichnet, dass** eine Antriebsachse des Schleiftellers (3) flüssigkeitsdicht durch den Boden des Behälters (2) geführt ist.

3. Schleifmaschine nach Anspruch 1 oder 2, **dadurch gekennzeichnet, dass** das nachgiebige Tellermaterial ein elastomerer Kunststoff ist.

4. Schleifmaschine nach Anspruch 1 oder 2, **dadurch gekennzeichnet, dass** das Tellermaterial Gummi ist.

5. Schleifmaschine nach Anspruch 1 oder 2, **dadurch gekennzeichnet, dass** das nachgiebige Material Filz, Baumwollgewebe oder nachgiebiges Fußbodenbelagmaterial ist.

6. Schleifmaschine nach einem der Ansprüche 1 bis 5, **dadurch gekennzeichnet, dass** der Teller (3) einen endlichen Abstand (b) vom Boden (2a) des Behälters (2) aufweist.

7. Schleifmaschine nach Anspruch 6, **dadurch gekennzeichnet, dass** die Größe des Spaltes (5) zwischen Teller (3) und Behälterwand kleiner als der axiale Abstand des Tellers (3) vom Behälterboden (2) ist.

8. Schleifmaschine nach einem der Ansprüche 1 bis 7, **dadurch gekennzeichnet, dass** die Breite des Spaltes zwischen Teller (3) und Behälterwand und/oder der Abstand des Tellers (3) vom Boden (2a) wenigstens ein Zehntel Millimeter beträgt.

9. Schleifmaschine nach Anspruch 8, **dadurch gekennzeichnet, dass** die Breite des Spaltes zwischen Teller (3) und Behälterwand und/oder der Abstand des Tellers (3) vom Boden (2a) wenigstens zwei Millimeter beträgt.

10. Schleifmaschine nach einem der Ansprüche 1 bis 9, **dadurch gekennzeichnet, dass** die Breite des Spaltes zwischen Teller (3) und Behälterwand und/oder des Abstandes des Tellers (3) vom Boden (2a) bis zu zwei Millimeter beträgt.

11. Schleifmaschine nach einem der Ansprüche 1 bis 9, **dadurch gekennzeichnet, dass** die Breite des Spaltes zwischen Teller (3) und Behälterwand und/oder des Abstandes des Tellers (3) vom Boden (2a) zwischen 3 und 4 Millimeter liegt.

12. Schleifmaschine nach einem der vorangehenden Ansprüche, dadurch, dass der Teller (3) einen nach oben gezogenen Umfangsrand (3a) hat.

13. Schleifmaschine nach einem der vorangehenden Ansprüche, **gekennzeichnet durch** ein einstückiges Gehäuse (2').

14. Vorrichtung nach einem der vorangehenden Ansprüche, **dadurch gekennzeichnet, dass** ein Gehäuse (2') und/oder der Behälter (2) aus Kunststoff besteht.

15. Vorrichtung nach einem der Ansprüche 1 bis 15, **dadurch gekennzeichnet, dass** ein Antriebsmotor für den Drehteller (3) unter diesem angeordnet ist.

16. Vorrichtung nach einem der Ansprüche 1 bis 15, **dadurch gekennzeichnet, dass** ein Antrieb (11) für den Teller (3) ein Getriebe (12) zwischen Antriebsmotor (13) und Teller (3) aufweist.

17. Vorrichtung nach Anspruch 16, **dadurch gekennzeichnet, dass** das Getriebe (12) unterhalb des Tellers (3) angeordnet ist.

18. Vorrichtung nach Anspruch 16 oder 17, **dadurch gekennzeichnet, dass** der Antrieb (11) als Getriebemotor (14) mit integriertem Getriebe (12) ausgebildet ist.

19. Vorrichtung nach Anspruch 17 oder 18, **dadurch gekennzeichnet, dass** der Getriebemotor (14) bzw. der Motor (13) unterhalb des Behälters (2) in einem Fuß (2c) des Gehäuses (2') angeordnet ist.

20. Vorrichtung nach einem der Ansprüche 16 bis 19, **dadurch gekennzeichnet, dass** der Antriebsmotor (13) seitlich des Behälters (2) angeordnet ist.

21. Vorrichtung nach Anspruch 20, **dadurch gekennzeichnet, dass** die Oberseite des Motors (13) im wesentlichen auf der gleichen Höhe wie die Oberseite des Behälters (2) ist.

22. Vorrichtung nach einem der vorangehenden Ansprüche, **dadurch gekennzeichnet, dass** unterhalb des Tellers (3) im Boden (2a) des Behälters (2) ein verschließbarer Auslaß (15) vorgesehen ist.

## Claims

1. Grinding machine for the dry grinding of grinding material by means of abrasive bodies, having at least one grinding unit (1) with a stationary container (2) for receiving grinding material and a rotary disk (3) positioned above a base (2a) of the container (2) at a finite distance (5) from the surrounding container wall (2b), **characterized in that** the disk (5) is made from flexible material, so that if a grinding material particle or an abrasive body penetrates the gap between the rotary disk (3) and the container base (2a) it is delivered outwards again through the relative rotary movement between disk (3) and container base (2a) and consequently no wear occurs on the underside of the disk (3).

2. Grinding machine according to claim 1, **characterized in that** a driving shaft of the grinding disk (3) is passed in liquid-tight manner through the base of the container (2).

3. Grinding machine according to claim 1 or 2, **characterized in that** the pliable disk material is an elastomeric plastic.

4. Grinding machine according to claim 1 or 2, **characterized in that** the disk material is rubber.

5. Grinding machine according to claim 1 or 2, **characterized in that** the pliable material is felt, cotton fabric or pliable floor covering material.

6. Grinding machine according to one of the claims 1 to 5, **characterized in that** the disk (3) has a finite spacing (b) from the base (2a) of the container (2).

7. Grinding machine according to claim 6, **characterized in that** the size of the gap (5) between disk (3) and the container wall is smaller than the axial distance of the disk (3) from the container base (2).

8. Grinding machine according to one of the claims 1 to 7, **characterized in that** the width of the gap between the disk (3) and the container wall and/or the distance from the disk (3) to the base (2a) is at least 1/10 mm.

9. Grinding machine according to claim 8, **characterized in that** the width of the gap between the disk (3) and the container wall and/or the distance from the disk (3) to the base (2a) is at least 2/10 mm.

10. Grinding machine according to one of the claims 1 to 9, **characterized in that** the width of the gap between the disk (3) and the container wall and/or the distance from the disk (3) to the base (2a) is up to 2 mm.

11. Grinding machine according to one of the claims 1 to 9, **characterized in that** the width of the gap between the disk (3) and the container wall and/or the distance from the disk (3) to the base (2a) is between 3 and 4 mm.

12. Grinding machine according to one of the preceding claims, **characterized in that** the disk (3) has an upwardly drawn circumferential edge (3a).

13. Grinding machine according to one of the preceding claims, **characterized by** a one-piece casing (2').

14. Device according to one of the preceding claims, **characterized in that** a casing (2') and/or the container (2) is made from plastic.

15. Device according to one of the claims 1 to 15, **characterized in that** a drive motor for the rotary disk (3) is positioned below the latter.

16. Device according to one of the claims 1 to 15, **characterized in that** a drive (11) for the disk (3) has a gear (12) between the drive motor (13) and the disk (3).

17. Device according to claim 16, **characterized in that** the gear (12) is positioned below the disk (3).

18. Device according to claim 16 or 17, **characterized in that** the drive (11) is constructed as a geared motor (14) with an integrated gear (12).

19. Device according to claim 17 or 18, **characterized in that** the geared motor (14) or motor (13) is positioned below the container (2) in a foot (2c) of the casing (2').

20. Device according to one of the claims 16 to 19, **characterized in that** the drive motor (13) is positioned laterally of the container (2).

21. Device according to claim 20, **characterized in that** the top of the motor (13) is substantially at the same height as the top of the container (2).

22. Device according to one of the preceding claims, **characterized in that** a closable outlet (15) is provided in the base (2a) of container (2) below disk (3).

## Revendications

1. Rectifieuse pour le meulage à sec de pièces à rectifier au moyen d'abrasifs, comprenant au moins une unité de meulage (1) présentant un réceptacle (2) fixe pour la réception de pièces à rectifier et un plateau rotatif (3) disposé au-dessus d'un fond (2a) du réceptacle (2) à une distance finie (5) de la paroi environnante (2b) du réceptacle, **caractérisée en ce que** le plateau (3) est réalisé dans un matériau flexible, de sorte que lorsqu'une particule abrasive ou une particule de la pièce à rectifier pénètre dans la fente entre le plateau rotatif (3) et le fond (2a) du réceptacle, celle-ci est entraînée vers l'extérieur par le mouvement rotatif relatif entre le plateau (3) et le fond (2a) du réceptacle de sorte qu'aucune usure n'apparaît sur la face inférieure du plateau (3).

2. Rectifieuse selon la revendication 1, **caractérisée en ce qu'**un arbre d'entraînement du plateau de rectifieuse (3) est guidé de manière étanche aux liquides à travers le fond du réceptacle (2).

3. Rectifieuse selon la revendication 1 ou 2, **caractérisée en ce que** le matériau souple du plateau est une matière synthétique élastomère.

4. Rectifieuse selon la revendication 1 ou 2, **caractérisée en ce que** le matériau du plateau est du caoutchouc.

5. Rectifieuse selon la revendication 1 ou 2, **caractérisée en ce que** le matériau souple est du feutre, un tissu en coton ou un matériau souple de revêtement de sol.

6. Rectifieuse selon l'une quelconque des revendications 1 à 5, **caractérisée en ce que** le plateau (3) se situe à une distance finie (b) par rapport au fond (2a) du réceptacle (2).

7. Rectifieuse selon la revendication 6, **caractérisée en ce que** la taille de la fente (5) entre le plateau (3) et la paroi du réceptacle est inférieure à la distance axiale entre le plateau (3) et le fond (2) du réceptacle.

8. Rectifieuse selon l'une quelconque des revendications 1 à 7, **caractérisée en ce que** la largeur de la fente entre le plateau (3) et la paroi du réceptacle et/ou la distance entre le plateau (3) et le fond (2a) correspond(ent) à au moins un dixième de millimètre.

9. Rectifieuse selon la revendication 8, **caractérisée en ce que** la largeur de la fente entre le plateau (3) et la paroi du réceptacle et/ou la distance entre le plateau (3) et le fond (2a) correspond(ent) à au moins deux millimètres.

10. Rectifieuse selon l'une quelconque des revendications 1 à 9, **caractérisée en ce que** la largeur de la fente entre le plateau (3) et la paroi du réceptacle et/ou de la distance entre le plateau (3) et le fond (2a) peut atteindre jusqu'à deux millimètres.

11. Rectifieuse selon l'une quelconque des revendications 1 à 9, **caractérisée en ce que** la largeur de la fente entre le plateau (3) et la paroi du réceptacle et/ou de la distance entre le plateau (3) et le fond (2a) est située entre 3 et 4 millimètres.

12. Rectifieuse selon l'une quelconque des revendications précédentes, **caractérisée en ce que** le plateau (3) présente un bord périphérique (3a) étiré vers le haut.

13. Rectifieuse selon l'une quelconque des revendications précédentes, **caractérisée par** un carter (2') d'une seule pièce.

14. Dispositif selon la revendication précédentes, **caractérisé en ce que** le carter (2') et/ou le réceptacle (2) sont en matière synthétique.

15. Dispositif selon l'une quelconque des revendications 1 à 15, **caractérisé en ce qu'**un moteur d'entraînement pour le plateau rotatif (3) est disposé en-dessous de celui-ci.

16. Dispositif selon l'une quelconque des revendications 1 à 15, **caractérisé en ce qu'**un entraînement (11) pour le plateau (3) présente une transmission (12) entre le moteur d'entraînement (13) et le plateau (3).

17. Dispositif selon la revendication 16, **caractérisé en ce que** la transmission (12) est disposée en-dessous du plateau (3).

18. Dispositif selon la revendication 16 ou 17, **caractérisé en ce que** l'entraînement (11) est conformé en moto-réducteur (14) à transmission (12) intégrée.

19. Dispositif selon la revendication 17 ou 18, **caractérisé en ce que** le moto-réducteur (14) ou le moteur (13) est disposé en-dessous du réceptacle (2) dans une base (2c) du carter (2').

20. Dispositif selon l'une quelconque des revendications 16 à 19, **caractérisé en ce que** le moteur d'entraînement (13) est disposé latéralement au réceptacle (2).

21. Dispositif selon la revendication 20, **caractérisé en ce que** la face supérieure du moteur (13) est située sensiblement à la même hauteur que la face supérieure du réceptacle (2).

22. Dispositif selon l'une quelconque des revendications précédentes, **caractérisé en ce qu'**une sortie (15) obturable est prévue en-dessous du plateau (3) dans le fond (2a) du réceptacle (2).
